# EUROPÄISCHE PATENTSCHRIFT

(11) **EP 1 071 857 B1**
(45) Veröffentlichungstag und Bekanntmachung des Hinweises auf die Patenterteilung: **26.03.2003**
(21) Anmeldenummer: 99911559.5
(22) Anmeldetag: 09.04.1999
(51) Int. Cl.: E05B 9/10, E05B 27/00, E05B 17/04, E05B 15/08

(54) **EINBAUSICHERUNG UND SCHLÜSSEL FÜR EIN SICHERHEITSSCHLOSS**
BUILT-IN SAFETY DEVICE AND KEY FOR A SAFETY LOCK
SYSTEME DE SECURITE A ENCASTRER ET CLEF POUR SERRURE DE SECURITE

(30) Priorität: 17.04.1998 CH 88698
(43) Veröffentlichungstag der Anmeldung: 31.01.2001
(73) Patentinhaber: Keller, Ernst, CH-8805 Richterswil (CH)
(72) Erfinder: Keller, Ernst, CH-8805 Richterswil (CH)
(74) Vertreter: Groner, Manfred
(86) Internationale Anmeldenummer: CH9900145
(87) Internationale Veröffentlichungsnummer: WO99054574

(56) Entgegenhaltungen:
- EP-A- 0 396 492
- DE-A- 3 127 449
- DE-A- 3 226 607
- DE-A- 3 515 384
- DE-C- 4 041 207
- FR-A- 980 458
- FR-A- 982 372
- FR-A- 2 114 962
- GB-A- 500 540

## Beschreibung

Die Erfindung betrifft eine Einbausicherung und Schlüssel nach dem Oberbegriff des Patentanspruchs 1.

Einbausicherungen sind als Kreuzbartsicherungen seit langem bekannt. Diese Kreuzbartsicherungen werden in den Schlosskasten montiert und fest verschraubt. Die Montage ist vergleichsweise aufwendig und die Schliesssicherheit vergleichsweise bescheiden. Der Erfindung liegt die Aufgabe zugrunde, eine Einbausicherung zu schaffen, die im wesentlichen in jedes handelsübliche Schloss ohne Nacharbeit eingesetzt werden kann.

Die DE 32 26 607 A1 offenbart einen Doppelschliesszylinder üblicher Länge, der mit einem Langschlüssel bedient wird. Der Schaft des Schlüssels ist doppelt so lang wie derjenige eines üblichen Schlüssels und die sämtliche im Zylindersack angeordneten Zuhaltungen werden durch Bohrungen in den Breitseiten des Schlüsselschaftes eingeordnet. Solche Langschlüssel eignen sich nur für besondere Anwendungen und jedenfalls nicht als Hausschlüssel.

Die Aufgabe ist gemäss Patentanspruch 1 gelöst. Die erfindungsgemässe Einbausicherung ist im wesentlichen ähnlich wie ein Drehschliesszylinder ausgerüstet, ist aber wesentlich kürzer als dieser und besitzt einen durchgehenden Rotor, der von beiden Seiten mit dem Schlüssel bedienbar ist. Der wirksame Teil des Schlüssels ist im wesentlichen so lang wie der Rotor.

Bei der erfindungsgemässen Einbausicherung sind zwei Langschilder oder Rosetten vorgesehen, die jeweils eine drehbare Hülse als Schlüsselführung aufweisen. Diese Schlüsselführung führt den Schlüssel gezielt in den Schlüsselkanal der Einbausicherung ein. Die Schlüsselführung ist drehbar im Langschild bzw. der Rosette gelagert und dreht beim Schliessvorgang mit. Ein wesentlicher Vorteil der Einbausicherung besteht darin, dass diese von aussen unsichtbar ist und aufgrund ihrer kurzen Länge nicht vorstehend und damit abreisssicher ist. Die Länge der Einbausicherung ist somit kürzer als die Türblattstärke.

Die erfindungsgemässe Einbausicherung kann jedes beliebige handelsübliche Profil aufweisen, also beispielsweise das Europrofil, Schweizerprofil oder ein englisches oder skandinavisches Ovalprofil. Ein Vorteil der erfindungsgemässen Einbausicherung wird auch darin gesehen, dass der Mitnehmer sowohl symmetrisch als auch asymmetrisch angeordnet werden kann. Dies ist insbesondere infolge des durchgehenden Rotors möglich. Eine solche asymmetrische Anordnung ist bei gefälzten Türen vorteilhaft. Die erfindungsgemässe Einbausicherung erlaubt zudem den Aufbau einer kleinen Schliessanlage mit beispielsweise mehreren Wohnungsschlüsseln und einem Zentralschlüssel. Es sind auch Schlüssel möglich, mit der die Einbausicherung lediglich von links oder nur von rechts bedient werden kann. Vorzugsweise sind die Zuhaltungen so angeordnet, dass die Aussenschliessung von der Innenschliessung verschieden ist. Es ist dann wie erwähnt ein Schlüssel möglich, der nur von der Aussenseite schliesst und es ist ein weiterer Schlüssel möglich, der nur von der Innenseite schliesst. Möglich ist dann bei einer solchen kleinen Schliessanlage selbstverständlich auch ein Passschlüssel, der von der Innen- und der Aussenseite schliesst.

Erfindungsgemäß sind im Gehäuse Schieber für die Zuhaltungen gelagert. Diese sind verschieden gelocht und vorzugsweise am Mitnehmer direkt abgestützt. Dies hat den wesentlichen Vorteil, dass ein Herausschlagen des Rotors damit weitgehend unmöglich ist. Sind die Schieber unterschiedlich gelocht, können durch entsprechendes Einschieben solcher Schieber Bohrbilder geschaffen werden, die neue Schliessungen ergeben.

Wesentlich ist, dass die Einbausicherung immer wesentlich kürzer ist als die zum Einbau vorgesehene Tür. Vorzugsweise ist die Einbausicherung jeweils etwa 5 bis 10 mm kürzer. Die Einbausicherung ist dann aussenseitig der Tür nicht vorstehend und kann entsprechend nicht mehr angefasst und abgerissen werden. Damit wird der Sicherheitswert einer jeden Tür wesentlich erhöht. Dies ist auch bei einer gefälzten Tür möglich, da hier der Mitnehmer asymmetrisch angeordnet werden kann.

Weitere vorteilhafte Merkmale ergeben sich aus den abhängigen Patentansprüchen, der nachfolgenden Beschreibung sowie der Zeichnung.

Ein Ausführungsbeispiel der Erfindung wird nachfolgend anhand der Zeichnung näher erläutert. Es zeigen:
Figur 1 eine Ansicht einer erfindungsgemässen Einbausicherung sowie ein eingesetzter Schlüssel,
Figur 2 eine weitere Ansicht der Einbausicherung mit Schlüssel,
Figur 3 eine weitere Ansicht der Einbausicherung,
Figur 4 eine vergrösserte Teilansicht der Figur 3,
Figur 5 einen Schnitt durch eine erfindungsgemässe Einbausicherung,
Figur 6 eine Teilansicht einer Tür mit einer eingebauten Einbausicherung sowie einer Drückergarnitur,
Figur 7 eine weitere Teilansicht der Tür gemäss Figur 6,
Figur 8 schematisch eine in einen Schlosskasten eingebaute Einbausicherung mit symmetrischer Anordnung des Mitnehmers,
Figur 9 entsprechend Figur 8 jedoch mit asymmetrischer Anordnung des Mitnehmers bei einer gefälzten Tür, und
Figuren 10a bis 10d erfindungsgemässe Schlüssel einer Schliessanlage der erfindungsgemässen Einbausicherung.

Die in Figur 1 und 2 gezeigte Einbausicherung weist ein Gehäuse 3 auf, in dem ein einstückiger Rotor 4 drehbar gelagert ist. In den Rotor 4 ist ein durchgehender Schlüsselkanal 17 eingearbeitet, in welchen der wirksame Teil 2c eines Sicherheitsschlüssels 2 eingesetzt ist. Zwischen dem wirksamen Teil 2c und dem Griff 2a befindet sich ein Führungsteil 2b. Die Funktion dieses Führungsteils 2b wird weiter unten näher erläutert. Der Rotor 4 ist mit einem Klemmring 15 gesichert. Im unteren Teil des Gehäuses 3 ist eine Stulpschraubenbohrung 12 eingearbeitet. Auf den Rotor 4 ist ein Mitnehmer 10 aufgesetzt, der in einem Schlitz 13 des Gehäuses 3 gelagert ist.

Wie die Figuren 3 und 4 zeigen, sind in das Gehäuse 3 drei Schieber 6 eingesetzt, welche die Gehäusestifte 8 der hier nicht weiter dargestellten an sich bekannten Zuhaltungen aufnehmen. Diese Zuhaltungen sind in bekannter Weise federbelastet und wirken mit Steuerflächen im wirksamen Teil 2c des Schlüssels 2 zusammen.

Zur Drehsicherung des Mitnehmers 10 ist gemäss Figur 5 in den Rotor 4 eine Bohrung 33 eingearbeitet, in welche eine Hülse 24 eingesetzt ist, die eine Druckfeder 23 sowie einen Sicherungsstift 22 aufnimmt. Dieser Sicherungsstift 22 greift in eine Stufenbohrung 21 des Mitnehmers 10 ein. Es sind im Abstand zueinander drei solche Bohrungen 21 vorgesehen, die wahlweise für unterschiedliche Drehstellungen des Mitnehmers 10 benützbar sind. In diesem Fall ist somit die mittlere Bohrung 21 benutzt.

Die Figur 6 zeigt eine Tür 25, in die ein übliches Einsteckschloss 26 eingesetzt ist. Dieses Einsteckschloss 26 weist in üblicher Weise einen Riegel 29 sowie eine Bohrung 27 für eine Stulpschraube auf. In üblicher Weise ist an der Tür 25 eine Drückergarnitur mit zwei Drückern 28 sowie zwei Langschildern 30 angebracht. Die Einbausicherung 1 ist wie ersichtlich in den Schlosskasten 26 eingesetzt und mit der hier nicht gezeigten Stulpschraube fixiert. Wesentlich ist nun, dass die in Figur 2 angegebene Länge A der Einbausicherung 1 so gewählt ist, dass die Einbausicherung 1 gemäss Figur 6 am Schlosskasten 26 beidseitig nur wenig vorsteht. Die Länge der Einbausicherung 1 ist somit wesentlich kleiner als die Breite der Tür 25. Die Einbausicherung 1 ist somit von Auge weder sichtbar noch unmittelbar zugänglich. Sie kann deshalb nicht mit einem Werkzeug gefasst und abgerissen werden.

Der Schlüssel 2 durchgreift eine Führungshülse 31, die den Schlüssel 2 beim Einführen am Führungsteil 2b führt. Die Führungshülse 31 ist in einer Bohrung 34 eines Türschildes 30 drehbar gelagert. Das Türschild 30 kann jedoch auch eine Rosette oder dergleichen sein. Zur Aufnahme des Schlüssels 2 besitzt die Führungshülse 31 gemäss Figur 7 einen Führungsschlitz 32, der sich über die gesamte Tiefe der Führungshülse 31 erstreckt. Die Führungshülse 31 hat die Funktion, dass beim Einsetzen des Schlüssels 2 der Schlüsselkanal 17 des Rotors 4 gefunden wird.

Die Figur 8 zeigt schematisch die Anordnung der Einbausicherung 1 in einer Tür 25, die hier eine stumpfe Tür ist. Der Mitnehmer 10 ist wie ersichtlich bezüglich des Einsteckschlosses 26 symmetrisch angeordnet. Die Figur 9 zeigt eine gefälzte Tür 25', bei welcher das Einsteckschloss 26 asymmetrisch angeordnet ist. Entsprechend ist die Einbausicherung 1' mit einem Gehäuse 3' versehen, in welchem der Mitnehmer 10' asymmetrisch angeordnet ist. Durch die asymmetrische Anordnung des Mitnehmers 10' ist es möglich, die Einbausicherung 1' so zu montieren, dass sie die Tür 25' aussenseitig nicht überragt. Nach dem Montieren der hier nicht gezeigten Langschilder 30 bzw. der Rosetten ist die Einbausicherung 3' von aussen nicht sichtbar und nicht ohne weiteres zugänglich.

Die Figuren 10a bis 10d zeigen vier Schlüssel 2, 2', 2'' und 2''' einer kleinen Schliessanlage. Die Griffe 2a der Schlüssel sind hier jeweils weggelassen. Die Schlüssel besitzen jeweils gemäss Figur 10a einen wirksamen Teil 2c, der zwei Schmalseiten 18 und zwei Breitseiten 19 besitzt. In die Schmalseiten 18 und Breitseiten 19 sind Bohrungen 14, 15 und 16 eingearbeitet. Diese Bohrungen bilden Steuerflächen und besitzen unterschiedliche Tiefen, die hier wie üblich mit Zahlen angegeben sind.

Der in Figur 10a gezeigte Schlüssel 2 ist ein Wohnungsschlüssel, bei dem eine zugehörige Einbausicherung lediglich von einer Seite beispielsweise von links bedient werden kann. Der in Figur 10b gezeigte Schlüssel 2' ist ebenfalls ein Wohnungsschlüssel, der jedoch von der anderen Seite also beispielsweise rechts die zugehörige Einbausicherung 1 bedienen kann. Der in Figur 10c gezeigte Schlüssel 2'' ist ebenfalls ein Wohnungsschlüssel, mit dem jedoch die zugehörige Einbausicherung 1 von beiden Seiten bedient werden kann. Schliesslich zeigt die Figur 10d einen Schlüssel 2''', der ein Zentralschlüssel ist und mit dem beispielsweise eine Haupteingangstür sowie verschiedene Wohnungstüren bedient werden können. Die Figuren 10a bis 10d zeigen die symmetrische Anordnung der Bohrungen und Bohrgruppen.

Die Einbausicherung 1 kann somit so ausgebildet sein, dass ihre beiden Seiten unterschiedliche Schliessungen aufweisen und die sich in der Schliessung so unterscheiden, dass sie von unterschiedlichen Schlüsseln 2 bzw. 2' bedient werden können. Die beiden Seiten der Einbausicherung 1 können aber auch so ausgebildet sein, dass sie gleiche Schliessungen aufweisen und vom gleichen Schlüssel 2 oder 2' bedient werden können. Auf dem Schlüssel 2 können zwei oder vier Sätze von Bohrungen mit entsprechenden Steuerflächen angeordnet sein. Diese Bohrsätze sind gemäss den Figuren 10c und 10d symmetrisch angeordnet.

## Patentansprüche

1. Einbausicherung und Schlüssel für ein einen Schlosskasten (26) aufweisendes Sicherheitsschloss, mit einem Gehäuse (3) und einem in diesem gelagerten Rotor (4) und mit Zuhaltungen (8), die im Gehäuse (3) und im Rotor (4) gelagert sind und mit einem im Rotor (4) angeordneten Schlüsselkanal (17), in den der mit Steuerflächen (14 - 16) versehene Schaft (2c) des Schlüssels (2) zum Einordnen der Zuhaltungen (8) einzuschieben ist, wobei der wirksame Teil (2c) des Schlüssels (2) im wesentlichen so lang wie der Rotor (4) ist und der Rotor (4) einstückig ausgebildet und von seinen beiden Seiten bedienbar ist und wobei der Schlüssel (2) ein Wendeschlüssel ist und zwei Schmalseiten (18) mit Bohrungen sowie zwei Breitseiten (19) mit Bohrungen aufweist, **dadurch gekennzeichnet, dass** die Zuhaltungen (8) in Schiebern (6) gelagert sind, dass die Länge (A) der Einbausicherung (1) höchstens 40 mm beträgt und dass der Schlüssel (23) einen Führungsteil (2b) aufweist, der zwischen dem Schlüsselgriff (2a) und dem wirksamen Teil (2c) angeordnet ist und an dem der Schlüssel (2) in der Tür (25) geführt ist.

2. Einbausicherung und Schlüssel nach Anspruch 1, **dadurch gekennzeichnet, dass** die beiden Seiten unterschiedliche Schliessungen aufweisen.

3. Einbausicherung und Schlüssel nach Anspruch 1 oder 2, **dadurch gekennzeichnet, dass** der Rotor (4) an einem Ende mit einem Klemmring (5) gesichert ist.

4. Einbausicherung und Schlüssel nach einem der Ansprüche 1 bis 3, **dadurch gekennzeichnet, dass** in das Gehäuse (3) von oben ein Schlitz (13) zur Lagerung eines Mitnehmers (10) eingearbeitet ist und dass dieser Schlitz (13) symmetrisch oder asymmetrisch angeordnet ist.

5. Einbausicherung und Schlüssel nach Anspruch 4, **dadurch gekennzeichnet, dass** der Mitnehmer (10) mehrere im Abstand zueinander angeordnete Bohrungen (21) zur Aufnahme eines Sicherungsstiftes (22) aufweist.

6. Einbausicherung und Schlüssel nach einem der Ansprüche 1 bis 5, **dadurch gekennzeichnet, dass** das Gehäuse (3) einstückig ausgebildet ist.

7. Drückergarnitur, Schlüssel und Einbausicherung nach einem der Ansprüche 1 bis 6 für eine Tür, **dadurch gekennzeichnet, dass** die Drückergarnitur Abdeckteile (30) aufweist, in denen jeweils eine drehbare Führungshülse (31) gelagert ist, die einen Führungsschlitz (32) für den Schlüssel (2) aufweist, wobei die Einbausicherung (1) im Abstand zur Führungshülse (31) angeordnet ist.

## Claims

1. A cylinder lock assembly and key(s) for a safety lock with a lock case (26), comprising a housing (3) and a rotor (4) held in said housing (3), and comprising followers (8) arranged in the housing (3) and in the rotor (4) and a key channel (17) arranged in the rotor (4), with the shaft (2c) of the key (2) comprising control surfaces (14-16) having to be inserted into said channel (17) so as to arrange the followers (8), with the length (A) of the cylinder lock assembly (1) and with the effective part (2c) of the key (2) essentially being as long as the rotor (4) being made in one piece which can be operated from either side, with the key (2) being a reversible key comprising two narrow sides (18) with boreholes as well as two broad sides (19) with boreholes **characterized in that** the followers (8) are arranged in slides (6), that the length (A) of the cylinder lock assembly (1) at most being approx. 40 mm and that the key (2) is provided with a guide part (2b), being arranged between the grip part (2a) of the key (2) and the effective part (2c), with the key (2) in the door (25) being guided by said guide part (2b).

2. A cylinder lock assembly and key(s) according to claim 1, **characterized in that** the two slides comprise different locking arrangements.

3. A cylinder lock assembly and key(s) according to claim 1 or 2, **characterized in that** one end of the rotor (4) is secured by a clamping ring (5).

4. A cylinder lock assembly and key(s) according to one of claims 1 to 3, **characterized in that** the top of the housing (3) comprises a slot (13) for holding a driver (10) and that said slot (13) is arranged symmetrically or asymmetrically.

5. A cylinder lock assembly and key(s) according to claim 4, **characterized in that** the driver (10) comprises several boreholes (21), spaced apart, for accommodation a securing pin (22).

6. A cylinder lock assembly and key(s) according to one of claims 1 to 5, **characterized in that** the housing (3) is made in one piece.

7. A pair of handles, a key and a cylinder lock assembly according to one of claims 1 to 6 for a door **characterized in that** it comprises cover parts (30) with a rotatable guide bush (31) being held in each of said cover parts (30), wherein the guide bush (31) comprises a guide slot (32) which is made so as to correspond with a guide stay (2b) of the key (2).

## Revendications

1. Dispositif de sécurité à encastrer et clef pour une serrure de sûreté munie d'un palâtre (26), comprenant un barillet (3) et un rotor (4) logé dans celui-ci, et comprenant des gorges (8), qui sont logées dans le barillet (3) et dans le rotor (4), et comprenant un canon de guidage (17), dans lequel s'introduit la tige (2c), munie de surfaces de guidage (14 - 16), de la clef (2) en vue de positionner les gorges (8), la partie active (2c) de la clef (2) étant sensiblement aussi longue que le rotor (4) et le rotor (4) étant conçu d'une seule pièce et pouvant être actionné des deux côtés, et la clef (2) étant une clef réversible et comportant deux faces étroites (18) avec des forures, ainsi que deux faces larges (19) avec des forures, **caractérisés en ce que** les gorges (8) sont logées dans des coulisses (6), **en ce que** la longueur (A) du dispositif de sécurité à encastrer (1) ne dépasse pas 40 mm et **en ce que** la clef (2) est munie d'une partie de guidage (2b), qui est disposée entre la tête de clef (2a) et la partie active (2c) et par laquelle la clef (2) est guidée dans la porte (25).

2. Dispositif de sécurité à encastrer et clef selon la revendication 1, **caractérisés en ce que** les deux côtés comportent des systèmes de fermeture différents.

3. Dispositif de sécurité à encastrer et clef selon la revendication 1 ou 2, **caractérisés en ce que** le rotor (4) est bloqué au niveau d'une extrémité par une bague de serrage (5).

4. Dispositif de sécurité à encastrer et clef selon une des revendications 1 à 3, **caractérisés en ce qu'**une fente (13) est usinée dans le barillet (3) à partir du haut pour y loger un taquet d'entraînement (10) et **en ce que** cette fente (13) est agencée symétriquement ou asymétriquement.

5. Dispositif de sécurité à encastrer et clef selon la revendication 4, **caractérisés en ce que** le taquet d'entraînement (10) comporte plusieurs forures (21), qui sont disposées à distance les unes des autres et qui sont destinées à recevoir une goupille de sécurité (22).

6. Dispositif de sécurité à encastrer et clef selon une des revendications 1 à 5, **caractérisés en ce que** le barillet (3) est réalisé en une seule pièce.

7. Monture pour loquet, clef et dispositif de sécurité à encastrer selon une des revendications 1 à 6 pour une porte, **caractérisés en ce que** la monture pour loquet comporte des parties de recouvrement (30), dans chacune desquelles est logée une douille de guidage (31) rotative, qui est munie d'une fente de guidage (32) pour la clef (2), le dispositif de sécurité à encastrer (1) étant agencé à une distance donnée de la douille de guidage (31).
